# EUROPÄISCHE PATENTSCHRIFT

(11) **EP 0 223 187 B1**
(45) Veröffentlichungstag und Bekanntmachung des Hinweises auf die Patenterteilung: **18.04.1990**
(21) Anmeldenummer: 86115624.8
(22) Anmeldetag: 11.11.1986
(51) Int. Cl.: A47G 21/08, A61F 2/54

(54) **Haltevorrichtung für ein Teil eines Essbesteckes für Behinderte**
Rotating device for an article of flatware for the handicapped
Dispositif pour tenir un couvert pour handicapés

(30) Priorität: 13.11.1985 DE 3540257
(43) Veröffentlichungstag der Anmeldung: 27.05.1987
(73) Patentinhaber: Thönnes, Theo, D-5591 Büchel (DE)
(72) Erfinder: Thönnes, Theo, D-5591 Büchel (DE)
(74) Vertreter: Hennig, Peter

(56) Entgegenhaltungen:
- DE-C- 333 589
- GB-A- 104 419
- GB-A- 2 136 274
- US-A- 2 453 936
- US-A- 3 942 194
- US-A- 4 325 187

## Beschreibung

Die Erfindung betrifft eine Haltevorrichtung eines Teils eines Eßbesteckes für Behinderte, die einen zur Positionierung im Bereich der Handinnenfläche vorgesehenen Einsatzhalter aufweist zum Aufnehmen eines Messers, einer Gabel, eines Löffels oder eines anderen Besteckteils eines Essbesteckes, die weiterhin ein im oder am Einsatzhalter vorgesehenes Lager aufweist zum Aufnehmen eines an einem Besteckteil befindlichen Ansatzes und Arretieren dieses Besteckteils in einer bezüglich seiner Längsachse vorbestimmten oder vorbestimmbaren Winkelposition gegenüber dem Einsatzhalter.

Eine Haltevorrichtung der genannten Art ist in der US-A-3 942 194 beschreiben. Diese Haltevorrichtung besteht im wesentlichen aus zwei steifen Scheiben, die - eng aneinanderliegend - um ihre Mittelachse relativ zueinander in vorgegebenen Schritten, also um vorgegebene Winkelbeträge, um ihre gemeinsame Mittelachse verstellbar sind und von denen die eine Scheibe zwei Lager trägt Aufnahme eines Einsatzhalters für ein Teil eines Eßbesteckes oder auch für andere Werkzeuge, Hilfsmittel, Geräte und dgl. wie Z.B. einen Kamm, eine Zahnbürste und dgl. An der anderen Scheibe sind Riemen aus flexiblem Material befestigt, die über eine Schnalle miteinander verbindbar sind und auf diese Weise die Befestigung der Scheiben mit dem Einsatzhalter am Handgelenk, auf dem Handrücken oder auch auf der Handinnenfläche ermöglichen. - Die im Hinblick auf die zumeist vorliegenden Behinderungsarten günstige Halterung insbesondere von Eßbesteckteilen im Bereich oder in der Nähe der Handinnenfläche ist bei dieser bekannten Haltevorrichtung schon deswegen problematisch, weil infolge der scheibenförmigen Ausgestaltung des Grundelementes dieser bekannten Haltevorrichtung und der starren Anbringung der Lager für den Einsatzhalter für beispielsweise ein Eßbesteckteil auf der einen - außenliegenden - dieser Scheiben entweder die auch bei der Behinderung noch in mehr oder weniger großem Umfang vorhandenen und hier umso wichtigeren Bewegungsmöglichkeiten im Hand- und Fingerbereich behindert werden oder/und - im Fall einer relativ klein ausgeführten Scheibenanordnung - der Einsatzhalter für das Eßbesteckteil und damit das Eßbesteckteil selbst sich in ungünstiger Ausrichtung zur Lage der ggfs. nur in geringem Ausmaß beweglichen Finger befinden. Außerdem ist bei dieser Bekannten Haltevorrichtung nachteilig, daß während der Benutzung eine gewisse, im Rahmen des einzelnen Benutzungsfalles wünschenswerte Verstellung des betreffenden Eßbesteckteils nicht möglich ist. Im Fall relativ schwerer Behinderung kann diese Haltevorrichtung im übrigen auch nur von einer Hilfsperson dem Behinderten situationsgerecht appliziert werden.

Aufgabe der vorliegenden Erfindung ist es, eine Haltevorrichtung der vorgenannten Art insoweit zu verbessern, daß bei einfacher und kostengünstiger gerätemäßiger Gestaltung die Haltevorrichtung unter Berücksichtigung der zumeist vorliegenden Behinderungen im Bereich der Finger-und Handgelenke, aber auch der Armgelenke, sowie im Hinblick auf die bei der Aufnahme unterschiedlicher Nahrungsmittel wegen diesen Behinderungen auftretenden Probleme eine ausreichende, in Grenzen freier Beweglichkeit des betreffenden Eßbesteckteils bzw. der anschließenden Teile der Haltevorrichtung möglich ist, ohne daß hierdurch Finger- oder Handgelenke behindert würden. Darüberhinaus soll die Haltevorrichtung leicht vom Behinderten selbst angelegt werden können. Zur Lösung dieser Aufgabe werden erfindungsgemäß die im kennzeichnenden Teil des Patentanspruches 1 angegebenen Merkmale vorgeschlagen.

Weitere bevorzugte oder besondere Ausgestaltungen der Haltevorrichtung sind in den abhängigen Ansprüchen 2 bis 9 angegeben.

Anhand der Zeichnung wird die Erfindung im folgenden noch an einem Ausführungsbeispiel näher erläutert.

Es zeigen
Fig. 1 eine erfindungsgemäße Haltevorrichtung für ein Besteckteil in der Draufsicht, zusammen mit einer sogenannten Handklammer,
Fig. 2 eine anstelle einer Handklammer auch verwendbare, sogenannte Armklammer in der Draufsicht,
Fig. 3 die Armklammer nach Fig. 2 in der Seitenansicht,
Fig. 4 eine weitere mögliche, der Haltevorrichtung nach Fig. 1 ähnliche Haltevorrichtung für ein Besteckteil wie insbesondere eine Gabel oder einen Löffel und in der Draufsicht und
Fig. 5 die Haltevorrichtung nach Fig. 4 in der Seitenansicht.

Fig. 1 zeigte eine Haltevorrichtung in Form einer Hülse 1, die am einen Ende mit einer Handklammer 2, z.B. mittels einer nicht dargestellten Schraubverbindung, in einer vorbestimmten Position gegenüber der Handklammer fest verbunden ist. Die Hülse 1 berläuft dabei allerdings mit ihrer Längsachse im wesentlichen etwa in Richtung senkrecht zur Ebene der von der Handklammer 2 umschlossenen, etwa ovalen Fläche.

Am anderen Ende der Hülse 1 ist in dieser eine Bohrung 3 vorgesehen, der ein Ansatz 4 eines Besteckteils 5 zugeordnet ist. Auf der dem Ansatz 4 gegenüberliegenden Seite des Besteckteils 5 befindet sich, ggfs. lösbar mit dem restlichen Teil des Besteckteils 5 verbunden, das eigentliche Eßwerkzeug, insbesondere eine - nur teilweise dargestellte - Messerklinge 6.

Das Besteckteil 5 ist mit dem Ansatz 4 in die Bohrung 3 der Hülse 1 einsetzbar und wird dort infolge der vorgesehenen Passungstoleranzen und der verwendeten Werkstoffe sowie möglicher weiterer konstruktiver Maßnahmen in einer vorgewählten Position gehalten. - Es ist allerdings auch möglich, das Besteckteil 5 in der Hülse 1 beispielsweise mittels Schraubverbindung oder beispielsweise auch Bajonettverschluß zu befestigen.

Die Figuren 2 und 3 zeigen eine an sich bekannte Armklammer 7 mit einer Befestigungsmöglichkeit 8 zur Befestigung eines erfindungsgemäßen Verbindungsstückes, beispielsweise der in Figur 1 dargestellten Hülse 1, und zwar in ähnlicher Weise wie beispielsweise die zur Beschreibung zur Fig. 1 erwähnte Verbindung zwischen Hülse 1 und Handklammer 2. - Im übrigen ist die Armklammer 7 nicht Gegenstand der vorliegenden Erfindung, weswegen auf weitere Erläuterungen zur Darstellung in den Figuren 2 und 3 verzichtet wird.

Die Figuren 4 und 5 zeigen eine Hülse 9, die am einen Ende einen Schlitz 10 zur Aufnahme einer an einer Handklammer 11 befindlichen Befestigungslasche 12 aufweist. Hülse 9 und Befestigungslasche 12 sind vorzugsweise mittels Schraubverbindung - in vorgewählter Position zueinander einstellbar - fest miteinander verbindbar, wozu eine quer zum Schlitz 10 verlaufende Bohrung 13 in der Hülse 9 und eine Bohrung 14 in der Befestigungslasche 12 vorgesehen sind.

Auf der dem Schlitz 10 gegenüberliegenden Seite der Hülse 9 befindet sich in dieser eine in Richtung der Längsachse der Hülse 9 verlaufende Bohrung 15, die als Lagerort für einen Zapfen bzw. einen Ansatz 16 eines Besteckteils 17 dient. Am Ansatz 16 befindet sich in einer quer zur Längsachse des Besteckteils in den Ansatz 16 hineinreichenden Bohrung 18 ein Verriegelungsstift 19, der unter der Wirkung einer Druckfeder steht, so daß das eine Ende des Verriegelungsstiftes 19 zu einem gewissen Teil über die Außenfläche des Ansatzes 16 unter Anlage an einem nicht näher bezeichneten Bund innerhalb der Bohrung 18 herausreicht. - Dem Verriegelungsstift 19 ist ein Schlitz 21 in der Hülse 9 zugeordnet, der sich über einen Winkel von etwa 180 Grad um die Längsachse der Hülse 9 und in einer zur Längsachse der Hülse 9 etwa senkrechten Ebene liegend erstreckt. - Es ist ohne weiteres ersichtlich, daß das Besteckteil 17 mit dem Ansatz 16 unter vorherhigen Eindrücken des Verriegelungsstiftes 19 in die Bohrung 18 in die Bohrung 15 der Hülse 9 einsetzbar und dort- bei der Möglichkeit des Verschwenkens des Besteckteils gegenüber der Hülse um die Längsachse - mittels des Verriegelungsstiftes 19 arretierbar ist, der sich dann im Schlitz 21 führt.

## Patentansprüche

1. Haltevorrichtung eines Teils eines Eßbestekkes für Behinderte,
a) mit einem im Gebrauchszustand im Bereich der Handinnenfläche positionerten Einsatzhalter zum Aufnehmen eines Messers, einer Gabel, eines Löffels oder eines anderen Besteckteils (17) eines Eßbesteckes,
b) mit einem am Einsatzhalter vorgesehenen Lager zum Aufnehmen eines an einem Besteckteil (17) befindlichen Ansatzes (16) und Arretieren dieses Besteckteils (17) in einer bezüglich seiner Längsachse vorbestimmten oder vorbestimmbaren Winkelposition gegenüber dem Einsatzhalter, gekennzeichnet durch folgende Merkmale:
c) der Einsatzhalter ist in Form einer länglichen Hülse (9) ausgeführt,
d) die Hülse (9) weist am einen Ende eine in Richtung der Hülsenlängsachse verlaufende Bohrung (15) auf zur Aufnahme des Ansatzes (16) an einem Besteckteil (17), und
e) die Hülse (9) ist am anderen Ende mit einer im Gebrauchszustand die Handinnenfläche umschließenden Handklammer (11) oder dem betreffenden Ende einer Armklammer (7) über ein in beliebiger Position innerhalb eines möglichen Schwenkbereiches der Hülse (9) gegenüber der Handklammer (11) oder der Armklammer (7) im Gebrauchszustand etwa parallel zur Handinnenfläche gegenüber der Hülse (9) feststellbares Lager verbunden.

2. Haltevorrichtung nach Anspruch 1, dadurch gekennzeichnet, daß die Hülse (9) etwa parallel zur Ebene der Handinnenfläche gegenüber der Handklammer (11) bzw. der Armklammer über einen Winkel von mindestens etwa 90 Grad derart gegenüber dieser verschwenkbar und in einer gewählten Position gegenüber dieser feststellbar ist, daß das Besteckteil (17), insbesondere eine Gabel, aus einer bezüglich ihrer Längsachse zum Unterarm etwa parallelen Richtung in eine zum Körper hin weisende Richtung schwenkbar ist.

3. Haltevorrichtung nach Anspruch 1 oder 1 und 2, dadurch gekennzeichnet, daß zwischen dem Besteckteil (17) und der Handklammer (11) oder der Armklammer (7) ein Lager vorgesehen ist, das ein Verschwenken senkrecht zur Ebene der Handinnenfläche von dieser weg un eine zur Handinnenfläche etwa parallele Achse ermöglicht.

4. Haltevorrichtung nach Anspruch 1, dadurch gekennzeichnet, daß die Bohrung (15) in der Hülse (9) und der Ansatz (16) am Besteckteil (17) leicht konisch ausgeführt sind, so daß ein Besteckteil (17) in beliebiger Position bezüglich seiner Längsachse in die Hülse (9) einsetzbar und dort infolge ausreichender Haftreibung gehalten ist.

5. Haltevorrichtung nach Anspruch 1, dadurch gekennzeichnet, daß das Besteckteil (17) in die Hülse (9) einsetzbar und durch Verschrauben in vorgewählter oder vorbestimmter Position gehalten ist.

6. Haltevorrichtung nach Anspruch 1, dadurch gekennzeichnet, daß Besteckteil (17) und Hülse (9) über einen Bajonettverschluß miteinander verbindbar sind.

7. Haltevorrichtung nach Anspruch 1, dadurch gekennzeichnet, daß das zwischen Besteckteil (17) und Armklammer (7) oder Handklammer (11) vorzugsweise im Bereich der Hülse (9) befindliche ein Verschwenken bzw. Verdrehen des Besteckteils (17) um seine Längsachse ermöglichende Lager in vorwählbaren Positionen des Besteckteils (17) gegenüber der Armklammer bzw. Handklammer (11) ein- und feststellbar ist.

8. Haltevorrichtung nach Anspruch 7, dadurch gekennzneichnet, daß ein Reibungslager vorgesehen ist und die zwischen den relativ zueinander bewegbaren Teilen bestehende Reibung einstellbar ist.

9. Haltevorrichtung nach einem oder mehreren der vorhergehenden Ansprüche, dadurch gekennzeichnet, daß die Hülse bezüglich ihrer Ausdehnung in Richtung der Längsachse des Besteckteils (17) veränderbar ist.

## Revendications

1. Dispositif de maintien d'un élément de couvert pour handicapés, comprenant
a) un manche qui, dans les conditions d'utilisation, est placé dans la région de la paume de la main et qui est destiné à recevoir un couteau, une fourchette, une cuiller ou un autre élément (17) d'un couvert,
b) un palier prévu sur le manche pour recevoir un embout (16) qui se trouve sur un élément de couvert (17) et pour immobiliser cet élément de couvert (17) dans une position angulaire prédéterminée ou prédéterminable en ce qui concerne son axe longitudinal par rapport au manche, caractérisé par les dispositions particulières suivantes:
c) le mange est réalisé sous la forme d'une douille oblongue (9),
d) la douille (9) présente, à l'une de ses extrémités, une forure (15) qui s'étend dans la direction de son axe longitudinal pour recevoir l'embout (16) prévu sur l'élément de couvert (17), et
e) la douille (9) est raccordée par son autre extrémité à une bride de fixation à la main (11) qui entoure la paume dans les conditions d'utilisation ou à l'extrémité correspondante d'une bride de fixation au bras (7), au moyen d'un palier qui, dans les conditions d'utilisation, peut être bloqué par rapport à la douille (9) à peu près parallèlement à la paume de la main, dans n'importe quelle position voulue dans les limites d'une plage de pivotement possible de la douille (9) par rapport à la bride de fixation à la main (11) ou de la bride de fixation au bras (7).

2. Dispositif de maintien selon la revendication 1, caractérisé en ce que la douille (9) peut pivoter à peu près parallélement au plan de la paume par rapport à la pince de fixation à la main (11) ou à la pince de fixation au bras (7), d'un angle d'au moins 90° environ par rapport à celle-ci et peut être bloquée dans une position choisie par rapport à celle-ci, de telle manière que l'élément de couvert (17), en particulier une fourchette, puisse prendre en pivotant une orientation dans laquelle il est tourné vers le corps, à partir d'une orientation à peu près parallèle à l'avant-bras en ce qui concerne son axe longitudinal.

3. Dispositif de maintien selon la revendication 1 ou 2, caractérisé en ce qu'il est prévu, entre l'élement de couvert (17) et la bride de fixation à la main (11) ou la bride de fixation au bras (7), un palier qui rend possible un mouvement pivotant perpendiculaire au plan de la paume dans le sens de l'éloignement de ce plan, autour d'un axe à peu près parallèle à la paume.

4. Dispositif de maintien selon la revendication 1, caractérisé en ce que la forure (15) dans la douille (9) et l'embout (16) sur l'élément de couvert (17) sont réalisés avec une forme légèrement conique, de telle façon que l'élément de couvert (17) puisse être inséré dans la douille dans n'importe quelle position en ce qui concerne son axe longitudinal et qu'il y soit maintenu en conséquence d'un frottement par adhérence suffisant.

5. Dispositif de maintien selon la revendication 1, caractérisé en ce que l'élément de couvert (17) peut être inséré dans la douille (9) et y est maintenu par vissage dans une position présélectionnée ou prédéterminée.

6. Dispositif de maintien selon la revendication 1, caractérisé en ce que l'élément de couvert (17) et la douille (9) peuvent être reliés l'un à l'autre par un joint à baïonnette.

7. Dispositif de maintien selon la revendication 1, caractérisé en ce que le palier qui se trouve entre l'élément de couvert (17) et la bride de fixation au bras (7) ou la bride de fixation à la main (11), de préférence dans la région de la douille (9), et qui rend possible un pivotement ou une rotation de l'élément de couvert (17) autour de son axe longitudinal peut être réglé et bloqué dans des positions présélectionnables de l'élément de couvert (17) par rapport à la bride de fixation au bras (7) ou à la bride de fixation à la main (11).

8. Dispositif de maintien selon la revendication 7, caractérisé en ce qu'il est prévu un palier à friction, et en ce que le frottement existant entre les parties mobiles l'une par rapport à l'autre est réglable.

9. Dispositif de maintien selon l'une quelconque des revendications 1 à 8, caractérisé en ce que la douille est modifiable en ce qui concerne son étendue dans la direction de l'axe longitudinal de l'élément de couvert (17).

## Claims

1. Holding device for a piece of cutlery for the handicapped,
a) including an insert, in its operating state positioned in the area of the palm of the hand, for holding a knife, a fork, a spoon or another piece (17) of cutlery; and
b) including a socket provided in or on the insert, for accommodating a protrusion (16) on a piece of cutlery (17) and for locking said piece of cutlery (17) in a preselected or preselectable angled position as regards its longitudinal axis relative to the insert; characterised by the following features:
c) the insert is constructed in the shape of an elongate sleeve (9);
d) the sleeve (9) has, at one end, a bore (15) extending in the direction of the sleeve's longitudinal axis to accommodate the protrusion (16) on a piece of cutlery (17), and
e) the sleeve (9) is, at the other end, connected with a hand clamp (11) which, in its operating state, encapsules the palm of the hand, or with the respective end of an arm clamp (7), via a mount which can be locked in any position within a possible tilting range of the sleeve (9) relative to the hand clamp (11) or the arm clamp (7) in their operating state, approximately parallel with the surface of the palm of the hand relative to the sleeve (9).

2. Holding device according to claim 1, characterised in that the sleeve (9) is tiltable approximately parallel with the level of the palm of the hand relative to the hand clamp (11) or the arm clamp respectively, over an angle of at least 90 degrees thereto and lockable in a selected position relative thereto in such a manner that the piece of cutlery (17), in particular a fork, is tiltable from a direction where in its longitudinal axis is approximately parallel to the forearm into a direction pointing toward the body.

3. Holding device according to claim 1 or 1 and 2, characterised in that a mount is provided between the piece of cutlery (17) and the hand clamp (11) or the arm clamp (7), which mount allows tilting perpendicularly to the level of the palm of the hand and away from it around an axis which is approximately parallel with the palm of the hand.

4. Holding device according to claim 1, characterised in that the bore (15) in the sleeve (9) and the protrusion (16) on the piece of cutlery (17) are slightly conical so that a piece of cutlery (17) can be inserted in any position relative to its longitudinal axis into the sleeve (9) and is held therein due to sufficient friction.

5. Holding device according to claim 1, characterised in that the piece of cutlery (17) is insertable into the sleeve (9) and held in a preselected or preselectable position by screwing down.

6. Holding device according to claim 1, characterised in that the piece of cutlery (17) and the sleeve (9) are connectable with each other by means of a bayonet fitting.

7. Holding device according to claim 1, characterised in that the mount, disposed between the piece of cutlery (17) and the arm clamp (7) or the hand clamp (11) and preferably in the area of the sleeve (9) and allowing tilting or turning of the piece of cutlery (17) around its longitudinal axis, is adustable and lockable in preselected positions of the piece of cutlery (17) relative to the arm clamp or the hand clamp (11) respectively.

8. Holding device according to claim 7, characterised in that a friction mount is provided, and that the friction between the parts which are movable relative to each other is adjustable.

9. Holding device according to one or several of the above claims, characterised in that the sleeve is variable as regards its extension in the direction of the longitudinal axis of the piece of cutlery (17).
